# EUROPÄISCHE PATENTSCHRIFT

(11) **EP 0 265 635 B1**
(45) Veröffentlichungstag und Bekanntmachung des Hinweises auf die Patenterteilung: **03.06.1992**
(21) Anmeldenummer: 87112841.9
(22) Anmeldetag: 03.09.1987
(51) Int. Cl.: H05B 3/74, H05B 6/68

(54) **Strahlheizkörper**
Radiating heating element
Elément chauffant à radiation

(30) Priorität: 17.10.1986 DE 3635345
(43) Veröffentlichungstag der Anmeldung: 04.05.1988
(73) Patentinhaber: E.G.O. Elektro-Geräte Blanc u. Fischer, D-75032 Oberderdingen (DE)
(72) Erfinder: Gössler, Gerhard, D-7519 Oberderdingen (DE); Wilde, Eugen, 7134 Knittlingen 2 (DE)
(74) Vertreter: Patentanwälte Ruff, Beier, Schöndorf und Mütschele

(56) Entgegenhaltungen:
- DE-A- 2 938 257
- DE-A- 3 108 640
- DE-A- 3 237 849
- FR-A- 2 331 931
- FR-A- 2 488 680
- GB-A- 1 346 574
- GB-A- 2 170 002

## Beschreibung

Die Erfindung betrifft einen Strahlheizkörper zur Anordnung an der Innenseite einer insbesondere aus Glaserkamik bestehenden Deckplatte, mit einem Träger für mindestens einen langgestreckten, im wesentlichen in einer zur Deckplatte etwa parallelen Ebene an einer der Deckplatte zugekehrten Vorderseite liegenden Heiwiderstand, insbesondere eine im wesentlichen freiliegende Heizwendel, und mit einer als zusätzliche Anzeigeeinrichtung geschalteten elektrischen Lichtquelle, die innerhalb des Außenumfanges des Trägers vorgesehen ist.

Durch die GB-A-1 346 574 ist ein Strahlheizkörper bekanntgeworden, bei welchem die durch eine elektrische Kolbenbirne gebildete Anzeige-Lichtquelle relativ tief unterhalb der Ebene des Heizwiderstandes angeordnet ist, so daß sich für den Strahlheizkörper eine sehr große Bauhöhe ergibt. Ein weiterer Nachteil dieser bekannten Ausbildung liegt darin, daß der von der Lichtquelle bewirkte Leuchteffekt und damit der hervorgerufene Anzeigeeffekt verhältnismäßig schwach ist, was insbesondere bei hoher Raumhelligkeit dazu führt, daß der Anzeigezustand selbst dann nicht erkannt werden kann, wenn ein relativ aufwendiger Refektor für die Lichtquelle verwendet wird. Ein weiterer wesentlicher Nachteil der bekannten Ausbildung liegt darin, daß die Birne zum Auswechseln kaum zugänglich ist, weshalb nach erstmaligem Ausfall dieser Birne kaum ein Auswechseln möglich und daher die Anzeigeeinrichtung für die restliche Lebensdauer des zgehörigen Kochherdes stillgelegt ist.

Ein großer Raumbedarf ergibt sich auch bei der Ausbildung nach der GB-A-2 170 002, bei welcher der Beleuchtungskörper außerhalb des Außenumfanges des Trägers liegt. Dadurch kann der Beleuchtungskörper zwar unabhängig vom Heizwiderstand verhältnismäßig nahe an die Deckplatte herangerückt werden, jedoch bildet seine Aufnahme am Außenumfang des Trägers einen Vorsprung, der bei der Lagerung, der Stapelung und der Montage des Strahlheizkörpers stört und verhältnismäßig leicht beschädigt werden kann.

Durch die FR-A-2 331 931 ist die zentrale Anordnung eines Temperaturfühlers in einem Mittel schacht des Strahlheizkörpers bekanntgeworden, jedoch stellt ein Temperaturfühler im Gegensatz zu einem Beleuchtungskörper einen Bauteil dar, der von vornherein für die Aufnahme verhältnismäßig hoher Temperaturen ausgelegt ist und an den ganz andere Forderungen als an eine Lichtquelle einer Anzeigeeinrichtung gestellt sind.

Die DE-A1-3 237 849 zeigt eine Anzeige für den Betriebszustand eines elektrischen Gerätes, die sowohl mit Wechselstrom als auch mit Gleichstrom ansteuerbar ist, so daß vier unterschiedliche Signale zur Verfügung stehen. Eine besondere bauliche Anordnung der Anzeigelampe ist dieser Druckschrift nicht zu entnehmen.

Beim Gegenstand der FR-A-2 488 680 ist eine Schaltung der Lichtquelle der Anzeigeeinrichtung so vorgesehen, daß die Helligkeit proportional zur Temperatur der Deckplatte verändert wird.

Die DE-A1-2 938 257 zeigt eine Steuerungsvorrichtung zur Restwärmeanzeige der Kochstellen eines Herdes, wofür eine Signallampe und eine Betriebslampe vorgesehen sind.

Schließlich ist der DE-A1-3 108 640 eine Meldeeinrichtung zur Anzeige des Temperaturzustandes von Kochgeräten zu entnehmen, die eine Anzeigelampe aufweist, welche von einer unabhängigen Netzzuleitung aus versorgt wird.

Der Erfindung liegt die Aufgabe zugrunde, einen Strahlheizkörper der genannten Art zu schaffen, der bei einfachem und kompaktem Aufbau eine deutlich sichtbare Anzeige der Anzeigeeinrichtung ermöglicht.

Diese Aufgabe wird bei einem Strahlheizkörper der eingangs beschriebenen Art gemäß der Erfindung dadurch gelöst, daß mindestens eine Lichtquelle wenigstens annähernd bis in den Bereich der Ebene des Heizwiderstandes reichend angeordnet ist. Die Lichtquelle kann im wesentlichen vollständig innerhalb des von einer flachen Außenschale des Trägers und der Deckplatte umschlossenen Raumes und mit einem gegenüber ihrer Weite geringeren Abstand von der Deckplatte, also beispielsweise unmittelbar benachbart zur Innenseite der Deckplatte angeordnet sein, so daß im wesentlichen die volle Leuchtkraft der Lichtquelle für die Anzeige zur Verfügung steht.

Die erfindungsgemäße Ausbildung ermöglicht es, die Lichtquelle so anzuordnen, daß in der Anzeige bzw. in der transluzenten Deckplatte nur indirektes Licht sichtbar wird und keine Blendwirkung von der Birne ausgeht. Beispielsweise kann die der Deckplatte zugekehrte Seite der Lichtquelle, beispielsweise die Kuppe des zugehörigen Lampenkolbens, mit einer an diesem beispielsweise durch Aufstecken angebrachten ggf. haubenförmigen Abdeckung oder mit einer als Schicht aufgebrachten Verspiegelung versehen sein. In jedem Fall kann die Abdeckung nach Art eines Lichtfilters transluzent ausgebildet sein, so daß auch der ihr gegenüberliegende Bereich der Deckplatte beleuchtet wird und nicht als unbeleuchtete beispielsweise schwarze Zone erscheint. Zweckmäßig ist die Lichtquelle so angeordnet, daß sie die Deckplatte im Bereich des gesamten, vom Innenumfang des Trägers begrenzten Feldes ggf. lückenlos durchleuchtet.

Die erfindungsgemäße Ausbildung ist insbesondere für solche Strahlheizkörper geeignet, bei welchen die Heizwendeln aus im wesentlichen blank freiliegendem Widerstandsdrahts, beispielsweise aus einer Chrom-, Eisen-, Aluminium-Legierung bestehen, wobei es auch denkbar ist, daß mindestens ein zuschaltbarer Heizkreis durch einen Hochtemperaturstrahler, wie eine quarzkolbenverkapselte Heizlampe gebildet ist. Derartige ein-, zwei-oder mehrkreisige Strahlheizkörper sind, insbesondere wenn ihre Heizkreise ausschließlich durch blank freiliegende Heizwendeln gebildet sind, sehr einfach in der Herstellung, von hoher Funk tionssicherheit und langer Lebensdauer. Die Heizwendeln glühen jedoch erst einige Zeit nach dem Einschalten auf, wobei es hier je nach Heizkörperaufbau, Querschnitt des Widerstandsdrahtes sowie dessen spezifischer Belastung erhebliche Zeitunterschiede gibt. Es besteht jedoch das Bedürfnis, den Einschaltzustand solcher Strahlheizkörper sofort nach dessen Einschalten erkennen zu können, wofür die erfindungsgemäße Anzeigeeinrichtung geeignet ist. Statt dessen oder zusätzlich hierzu ist die erfindungsgemäße Anzeigeeinrichtung aber auch z.B. dafür geeignet, den Heißzustand des Kochfeldes nach dem Abschalten so lange anzuzeigen, bis die Deckplatte soweit abgekühlt ist, daß eine Berührung nicht mehr gefährlich ist. Außer für Kochplatten, die in diesem Fall durch die Deckplatte gebildet sind, ist der erfindungsgemäße Strahlheizkörper auch für andere Beheizungen, beispielsweise die Beheizung einer Backmuffel geeignet, wobei in diesem Fall die Deckplatte wenigstens teilweise eine Muffelwand, beispielsweise die obere oder als Unterhitze die untere Muffelwand bildet.

Diese und weitere Merkmale von bevorzugten Weiterbildungen der Erfindung gehen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein können. Ausführungsbeispiele der Erfindung sind in den Zeichnungen dargestellt und werden im folgenden näher erläutert. In den Zeichnungen zeigen:
- Fig. 1: einen Ausschnitt eines erfindungsgemäßen Strahlheizkörpers im Querschnitt,
- Fig. 2: ein weiteres Ausführungsbeispiel in einer Darstellung entsprechend Fig. 1,
- Fig. 3: ein erstes Ausführungsbeispiel für die Schaltung der Anzeigeeinrichtung,
- Fig. 4: ein weiteres Ausführungsbeispiel für die Schaltung der Anzeigeeinrichtung,
- Fig. 5: eine weitere Ausführungsform der Anzeigeinrichtung mit zugehöriger Schaltung.

Wie Figur 1 zeigt, ist ein beispielsweise zu einer Mittelachse achssymmetrischer, in Ansicht runder bzw. kreisrunder oder mehreckiger Strahlheizkörper 1 einer Deckplatte 2 aus transluzenter Glaskeramik zugeordnet. Die Deckplatte 2 kann eine dem Strahlheizkörper 1 entsprechende Größe aufweisen und mit dem Strahlheizkörper 1 eine in sich geschlossene Baueinheit bilden oder sie kann wesentlich größer als der Strahlheizkörper 1 sein, so daß sie beispielsweise zur Bildung zweier oder mehrerer gesonderter oder zu unterschiedlichen Kochfeldgrößen zusammenfaßbarer Kochfelder mit zwei oder mehr an ihrer Innenseite 3 angeordneten, gemeinsam und/oder gesondert schaltbaren Strahlheizkörpern 1 bestückt sein kann, die dann nebeneinanderliegend gegen die Innenseite 3 der Deckplatte 2 angedrückt sind, deren Rand beispielsweise in einem Tragrahmen aufgenommen ist.

Der flachschalenförmige Strahlheizkörper 1, dessen Bauhöhe beispielsweise nur höchstens einem Viertel, insbesondere etwa einem Sechstel seiner Weite entspricht, weist einen flachschalenförmigen Träger 4 für einen elektrischen Beheizungkörper, nämlich einen Heizwiderstand 5 auf. Der langgestreckte, in mindestens einer Spiralform verlegte Heizwiderstand 5 ist durch eine, zwei oder mehr Heizwendeln 6,7 gebildet, die je nach gewünschter Leistung einzeln oder gemeinsam eingeschaltet werden.

Als hauptsächlich tragenden und ein äußeres robustes Gehäuse bildenden Teil weist der Träger 4 eine äußere Trägerschale 8 aus Blech oder dgl. auf, die mit ihrem Rand mit geringem Abstand bis zur Innenseite der Deckplatte 2 reicht, aber auch im wesentlichen randlos als einfache Bodenplatte ausgebildet sein kann. In der Trägerschale 8 bzw. auf dem Boden ist eine verhältnismäßig dicke, elektrisch isolierende Schicht auf der Basis von pyrogener Kieselsäure als Wärmedämmung 10 angeordnet, die bis zum Schalenrand der Trägerschale 8 reicht. Auf der der Deckplatte 2 zugekehrten, ebenen Vorderseite dieser Wärmedämmung 10 ist ein als Formkörper ausgebildeter Isolierkörper 9 mit seiner ebenen Rückseite im wesentlichen ganzflächig anliegend angeordnet, der im wesentlichen aus keramischer Faser besteht und beispielsweise durch Verpressen hergestellt ist. Die Trägerschale 4 weist am Außenumfang außerdem einen aus Isolierwerkstoff bestehenden, beispielsweise aus keramischer Faser verpressten und über den Heizwiderstand 5 gegen die Deckplatte 2 vorstehenden Rand 11 auf, der im dargestellten Ausführungsbeispiel einteilig mit dem Isolierkörper 9 ausgebildet ist und am Innenumfang des Randes der Trägerschale 8 anliegt. Der Rand 11 liegt mit seiner Stirnfläche im wesentlichen ganzflächig angedrückt an der Innenseite 3 der Deckplatte 2 an und begrenzt mit seinem Innenumfang das zugehörige Kochfeld.

Der Strahlheizkörper 1 ist mit einer Anzeigeeinrichtung 12 versehen, die als Anzeigeorgan eine Lichtquelle 13 aufweist. Diese Lichtquelle 13 kann zwar dieselbe Nennspannung wie der Heizwiderstand 5 aufweisen, ist aber zweckmäßig durch eine Schwachstrom-Lampe von 6 oder 12 Volt gebildet, da diese sehr kompakt ausgebildet sein kann. Eine besonders hohe Leuchtstärke bei großer Robustheit ergibt sich, wenn die Lichtquelle 13 mindestens eine Miniaturausführung einer Halogenbirne 14 aufweist, wobei die Mittelachse der Lampe zweckmäßig etwa rechtwinklig zur Deckplatte 2 und vorzugsweise wenigstens annähernd in der Mittelachse des Strahlheizkörpers 1 liegt. Die Halogenbirne 14 weist in einem geschlossenen, glasklaren Kolben 16 einen zu ihrer Mittelachse querliegenden Glühfaden 15 auf und ist an ihrem hinteren Ende mit einem in der Weite reduzierten Quetschsockel 17 des Kolbens 16 versehen. Durch diesen Quetschsockel 17 sind Anschlußfahnen des Glühfadens 15 parallel zueinander und parallel zur Mittelachse nach außen geführt, wobei die außenliegenden Teile der Anschlußfahnen Steckerfahnen für den elektrischen Anschluß der Lichtquelle 13 bilden. Die Gesamtlänge des Kolbens 16 und damit des eigentlichen Birnenkörpers ist nur geringfügig größer als das Doppelte der Länge des Quetschsockels 17 sowie nur geringfügig, beispielsweise etwa ein Drittel größer als die größte Weite des Kolbens 16, der an seinem vorderen Ende in einer zentralen, noppenförmigen Erhebung, dem sogenannten Pumpstutzen , ausläuft. Ferner liegt die Gesamtlänge des Kolbens 16 etwa in der Größenordnung der Dicke des Trägers 4 im Bereich der Heizwiderstände.

Zur leicht auswechselbaren Aufnahme der Lichtquelle 13 bzw. der Birne ist eine in deren Mittelachse liegende Steckfassung 18 vorgesehen, die Steckbuchsen für die Aufnahme der Steckfahnen der Birne aufweist. Die Steckfassung 18 ist zur Rückseite des Trägers 4 hin leicht abnehmbar in eine Halterung des Trägers 4 eingesetzt, die im wesentlichen durch einen buchsenförmigen Steckbund 19 gebildet ist, welcher aus dem Boden der Trägerschale 8 herausgeformt ist und in den isolierenden Teil des Trägers 4, nämlich in die Wärmedämmung 10 eingreift.

Der Heizwiderstand 5 bzw. die Heizwendeln 6,7 liegen im wesentlichen in einer gemeinsamen mittleren und zur Mittelachse des Strahlheizkörpers 1 rechtwinkligen Ebene 20, die gegenüber der im Bereich des Heizwiderstandes 5 ebenen Vorderseite 21 des Isolierkörpers 9 nur geringfügig zur Deckplatte 2 hin versetzt ist, da die Heizwendeln 6,7 durch beispielsweise partielle Einbettung von Längsabschnitten in den Isolierkörper 9 an dem Träger 4 befestigt und in ihrer Lage gesichert sind. Die Lichtquelle 13 bzw. die Birne erstreckt sich sowohl zur Deckplatte 2 hin als auch zur Rückseite 22 des Trägers 4 hin nach beiden Seiten über diese Ebene 20 hinaus, die durch den den Hohlraum für den Glühfaden 15 bildenden Kolben 16 derart geht, daß der Glühfaden 15 gegenüber der Ebene 20 geringfügig in Richtung zur Deckplatte 2 hin versetzt ist. Der Glühfaden 15 liegt also zwischen der Ebene 20 bzw. der Vorderseite 21 und der Innenseite 3 der Deckplatte 2, jedoch näher bei der Vorderseite 21 des Isolierkörpers 9. Ein Teil des Kolbens 16 liegt somit innerhalb des Isolierkörpers 9, während der Quetschsockel 17 vollständig inner halb des isolierenden Teiles des Trägers 4 liegt, beispielsweise so, daß die Teilungsebene zwischen dem Isolierkörper 9 und der Wärmedämmung 10 etwa durch die Mitte der Länge des Quetschsockels 17 geht. Auch der elektrische Anschluß der Lichtquelle 13 liegt im wesentlichen vollständig innerhalb des Trägers 4 bzw. innerhalb von dessen isolierenden Teil, wobei er im dargestellten Ausführungsbeispiel in der Wärmedämmung 10 vorgesehen ist. Die Steckfassung 18 liegt mit einem über ihren Außenumfang vorstehenden Ringbund an der Rückseite 22 des Trägers 4 bzw. der Trägerschalschale 8 an, so daß die Steckfassung 18 über diese Rückseite 22 nur um die äußerst geringe Dicke dieses Ringbundes vorsteht. Es ist aber auch denkbar, daß die Steckfassung 18 vollständig innerhalb der Dicke des Trägers 4 liegt, also nicht über dessen Rückseite 22 vorsteht.

Damit die Lichtquelle 13, zumindest aber der Glühfaden 15 von außen aus keinem möglichen Blickwinkel direkt gesehen werden und damit blenden kann, ist zwischen der Lichtquelle 13 und der Deckplatte 2 eine Abdeckung 23 vorgesehen, die im dargestellten Ausführungsbeispiel durch eine gegenüber der Deckplatte 2 dünnere, ebene und beispielsweise kreisrunde Abdeckplatte 24 gebildet ist. Diese Abdeckplatte 24 ist ihrerseits entweder über ihre Fläche gleichförmig oder vom Zentrum nach außen zunehmend lichtdurchlässig bzw. durchscheinend, so daß die Deckplatte 2 auch in ihrem Bereich durchaus von der Lichtquelle 13 durchleuchtet wird. Die Abdeckung 23 weist bevorzugt einen Spaltabstand von der Innenseite 3 der Deckplatte 2 auf, könnte jedoch auch an dieser Innenseite 3 ggf. klein- oder ganzflächig anliegen. Entsprechend kann die Abdeckung 23 auch gegenüber der Lichtquelle 13 bzw. dem Kolben 16 berührungsfrei vorgesehen sein, jedoch ist es auch möglich, daß die Lichtqzelle 13 bzw. der Kolben 16 annähernd bis zur Berührung mit seinem Pumpstutzen an die Abdeckung 24 heranreicht, so daß diese in Ausnahmefällen ohne Verwendung irgendwelcher Kleber oder sonstiger zusätzlicher Befestigungsmittel zwischen der Lichtquelle 13 und der Deckplatte 2 im wesentlichen spielfrei gehalten werden kann. Zweckmäßig besteht die Abdeckung 23 aus einem wenigstens geringfügig druckelastischen Werkstoff, so daß sie ggf. mit einer gewissen elastischen Spannung gehalten werden kann. Bei einer sehr einfachen und gegen die auftretenden Temperaturen beständigen Ausführungsform besteht die Abdeckung 23 aus einem beispielsweise keramikfaserhaltigen Isolierwerkstoff, insbesondere demselben Isolierwerkstoff wie der Formkörper 9, das heißt, daß die Abdeckung 23 durch Verpressen und anschließendes Trocknen hergestellt werden kann.

Durch gezielte Verminderung der Dicke der Abschirmung bzw. Abdeckung 23 kann die Lichtdurchlässigkeit über die ganze Fläche oder nach Art von Mustern verändert werden, so daß auch wasserzeichen-ähnliche Symbole oder dgl. vorgesehen werden können.

Damit das von der Lichtquelle 13 ausgehende Licht möglichst günstig, beipsielsweise gleichmäßig über das zugehörige Kochfeld der Deckplatte 2 verteilt wird, ist eine Lichtleiteinrichtung 25 vorgesehen, die im wesentlichen ausschließlich durch Formgebung des beispielsweise an der Oberfläche wenigstens leicht reflektierenden Formkörpers 9 sowie ggf. durch die zugehörige Oberfläche der Abdeckung 23 gebildet sein kann. Wie Fig. 1 zeigt, weist der Formkörper 9 einen die Lichtquelle 13 ringförmig umgebenden, geringfügig über die Vorderseite 21 vorstehenden Höcker 26 auf, dessen Außenumfang im Querschnitt konkav gekrümmt in die Vorderseite 21 übergeht, wobei die Stirnfläche dieses Höckers 26 in einer Ebene liegt, die nur sehr geringfügig gegenüber dem Glühfaden 15 zurückversetzt ist. Die Lichtleiteinrichtung 25 ist zweckmäßig so gestaltet, daß das Licht vorwiegend auf den äußeren, den Heizwiderstand 5 umgebenden Rand 11 gerichtet ist.

Damit die, die Lichtquelle 13 bildende Birne keinen zu hohen Temperaturbelastungen ausgesetzt ist, kann es zweck mäßig sein, wenn eine Kühleinrichtung 27 für die Lichtquelle 13 vorgesehen ist, wobei diese Kühleinrichtung insbesondere für den relativ temperaturempfindlichen Quetschsockel 17 vorgesehen und so ausgebildet ist, daß dieser Quetschsockel 17 nicht über das für die Birne zulässige Maß von ca. 350° Celsius erhitzt wird. Es ist zwar denkbar, die Durchgangsöffnung für die Lichtquelle 13 in den Isolierteilen des Trägers 4 so zu gestalten, daß die Lichtquellen bzw. der Kolben 16 wenigstens über einen Teil seiner Länge, insbesondere im Bereicht einer linienförmigen Ringzone von dem Isolierwerkstoff wenigstens eines der Isolierteile annähernd berührend umfaßt wird; diese Ringzone könnte insbesondere an dem der Deckplatte 2 zugekehrten Ende der Durchgangsöffnung und damit im Bereich des Kolbens 16 in unmittelbarer Nähe des Glühfadens 15 vorgesehen sein, so daß der dahinterliegende Teil des Kolbens 16 gegenüber dem den Heizwiderstand 5 aufnehmenden Raum quasi abgedichtet ist. Es ist jedoch zu bevorzugen, als Durchgangsöffnung einen gegenüber der Birne weiteren Schacht 28 vorzusehen, so daß die Birne gegenüber den Isolierteilen vollständig berührungsfrei in dem zu ihr koaxialen, beispielsweise zylindrischen Schacht 28 liegt, dessen Weite beispielsweise um die Hälfte größer als die größte Weite des Kolbens 16 und gleich weit wie der Außenumfang des Steckbundes 19 sein kann, so daß dieser in den Schacht 28 eingreifen kann. Ist die Steckfassung 18 in Längsrichtung der Durchgangsöffnung ebenfalls, beispielsweise infolge von Durchbrüchen, luftdurchlässig, so kann sich im Schacht 28 wenigstens eine geringe Luftzirkulation entwikkeln, die zu einer ausreichenden Kühlung der Birne beiträgt. Der in die Durchgangsöffnung eingreifende, metallische Steckbund 19 trägt je nach Durchmesser und Länge ebenfalls mehr oder weniger zur Kühlung bei, da er die in der Durchgangsöffnung aufgenommene Wärme relativ schnell nach außen in den großflächigen und durch die Isolierteile gut gegen direkte Erwärmung abgeschirmten Boden der Trägerschale weiter-leiten kann. Der Steckbund 19 kann hierzu auch mit flächenvergrößernden WärmeaustauschProfilierungen, beipsielsweise nach innen vorstehenden Rippen versehen sein, wodurch eine Vergrößerung seiner Wärmeaufnahmekapazität zu erreichen ist. Die Steckfassung 18 besteht zweckmäßig aus einem keramischen Werkstoff, beispielsweise Steatit.

In Fig. 2 sind für einander entsprechende Teile die gleichen Bezugszeichen wie in Fig. 1, jedoch mit dem Index "a" verwendet. Während bei der Ausführungsform nach Fig. 1 zwischen der Abdeckung 23 und dem Isolierkörper 9 bzw. dem Höcker 26 ein über den Umfang ununterbrochen durchgehender, ringförmiger Lichtdurchtrittsschlitz für das von der Lichtquelle 13 aus gehende Licht vorgesehen ist, weist die Abdeckung 23a gemäß Fig. 2 einen die Lichtquelle 13a bzw. die Birne mit Abstand ringförmig umgebenden Mantel auf, der zweckmäßig von der Vorderseite 21a des Isolierkörpers 9a ausgeht und mit diesem vorzugsweise einteilig aus demselben Werkstoff ausgebildet ist. Dieser in der Dicke nach unten durch kegelstumpfförmige Ausbildung seines Außenumfanges zunehmende Mantel ist mit etwa parallel zur Deckplatte 2a liegenden und wenigstens über einen Teil seiner Länge reichenden Lichtdurchtrittsöffnungen 29 versehen, wobei statt, wie auch denkbar, nur eine einzige Lichtdurchtrittsöffnung zweckmäßig mehrere Lichtdurchtrittsöffnungen über den gesamten Umfang gleichmäßig verteilt sind. Die Lichtdurchtrittsöffnungen 29 liegen zweckmäßig etwa in der Ebene des Glühfadens 15a. Die Abdeckplatte 24a ist einteilig mit dem Abdeck-Mantel ausgebildet, so daß die Abdeckung 23a napf- bzw. haubenförmig über die Lichtquelle 13a gestülpt ist. Die Abdekkung 23a weist gegenüber der Deckplatte 2a einen kleinen Abstand auf, ist also berührungsfrei. In besonderen Fällen könnte die Abdeckung 23a mit zur Schlagdämpfung der Deckplatte 2a im Bereich der zugehörigen Feldzone, insbesondere der mittleren Feldzong des zugehörigen Kochfeldes und damit zum Schutz der Deckplatte 2a gegen Beschädi gungen durch Schlagbeanspruchungen heran gezogen werde.

Die Kühleinrichtung 27a gemäß Fig. 2 weist einen zur Rückseite 22a des Trägers 4a trichter- bzw. kegelstumpfförmig erweiterten Schacht 28a auf, wobei die trichterförmige Erweiterung annähernd über die gesamte Dicke der Wärmedämmung 10a und damit im wesentlichen über die gesamte Länge des Quetschsockels 17a reicht. Die trichterförmige Erweiterung ist vom Schachtbund 19a begrenzt, der mit einem zylindrischen Endbund bis in den Innenumfang des Isolierkörpers 9a bzw. des Mantels der Abdeckung 23a reicht und an diesem Innenumfang anliegt. Der Kegelwinkel der trichterförmigen Erweiterung kann beispielsweise etwa 90° betragen.

Bei der Ausführungsform gemäß Fig. 2 ist die Steckfassung 18a nicht unmittelbar an der Trägerschale 8a, sondern an einem ge sonderten Tragteil 30 angeordnet, der bis in den Bereich des Schachtes 28a reicht und nahe des Außenumfanges des Trägers 4a an der Trägerschale 8a leicht lösbar beispielsweise mit einer Schraube befestigt ist. Dadurch kann der Tragteil 30 und mit ihm die Lichtquelle 13a vom Bereich des Außenumfanges des Trägers 4a her leicht gelöst und als Ganzes abgenommen werden, so daß dann die Birne sehr einfach ausgewechselt werden kann. Der Tragteil 30 ist beispielsweise durch einen Blechstreifen gebildet, der ein abgekröpftes äußeres Ende aufweisen kann, das in eine entsprechende, gegenüber dem übrigen Boden der Trägerschale 8a zur Deckplatte 2a abgesetzte Randschulter eingreift und an dieser Randschulter mit der Schraube oder dgl. befestigt ist. Am anderen Ende des federnd an der Rückseite 22a der Trägerschale 8a anliegenden, nach Art eines Kragarmes von seiner Befestigungsstelle frei ausragenden Blechstreifens ist die Steckfassung 18a befestigt. Zum Auswechseln der Birne ist es auch denkbar, den Tragteil 30 federnd so nach unten zu biegen, daß die Birne aus dem Schacht 28a frei kommt, wonach der Tragteil 30 um seine Befestigungsschraube um beispielsweise 180° nach außen geschwenkt werden kann.

Wie Fig. 3 zeigt, kann die Lichtquelle 13b unmittelbar mit den Schaltkontakten 31 für den Heizwiderstand 5b geschaltet sein, so daß kein gesonderter Kontakt zur Betätigung der Anzeige einrichtung erforderlich ist. Ist die Nennspannung der Lichtquelle 13b kleiner als die des Heizwiderstandes 5b, so kann letzterer potentiometerartig zum Spannungsabgriff für die Lichtquelle 13b verwendet werden. Der Spannungsabgriff, also der Anschluß der beiden Leitungen für die Lichtquelle erfolgt zweckmäßig nicht unmittelbar an der jeweiligen Heizwendel, sondern zweckmäßig gemäß Fig. 1 an einem Anschlußstift 32, der entweder am Ende einer bzw. zwischen den Enden zweier in Serie aneinander schließender Heizwendeln oder im Anschlußbereich der Heizwendel vorgesehen und vorteilhaft in jedem Fall so angebracht ist, daß er in einen Abschnitt der Heizwendel eingreift, in welchem eine Mehrzahl von deren Windungen eng aneinander anliegend vorgesehen sind und an welchem der Anschlußstift 32 mit einem beispielsweise abgewinkelten Endabschnitt durch Punktschweißung oder dgl. so befestigt ist, daß dieser Endabschnitt in den Innenumfang der Wendelform eingreift. Der Anschlußstift 32 kann die Isolierteile des Trägers 4 wenigstens teilweise durchsetzen, wobei an seinem Ende die zugehörige Zuleitung zur Steckfassung 18 befestigt ist. Somit kann diese Zuleitung auch innerhalb des Trägers 4 verlegt sein.

Wie die Fig. 1 bis 3 ferner zeigen, ist dem Strahlheizkörper 1 bzw. 1a bzw. 1b ein weiterer, selbsttätig temperaturabhängig bzw. taktend arbeitender Schaltkontakt 34 zugeordnet, der zwischen dem von Hand zu betätigenden Kontakt 31 und dem Heizwiderstand 5b in einer Zuleitung angeordnet ist. Dieser Schaltkontakt 34, der beipsielsweise einem Temperaturwächter bzw. einem Oberhitzungsschutz zugeordnet ist, wird von einem Temperaturfühler 35 bzw. 35a bzw. 35b beeinflußt, der als stabförmiger, unmittelbar am Gehäuse des Schaltkontaktes 34 angeordneter Ausdehungsfühler ausgebildet sein kann; ein solcher Ausd ehnungsfühler weist beispielsweise zwei teleskopartig ineinander angeordnete Stäbe unterschiedlicher Ausdehnungskoeffizienten, nämlich ein am Gehäuse des Schaltkontaktes 34 feststehend angeordnetes Außenrohr und einen mit seinem äußeren Ende axial am Außenrohr im Bereich von dessen freien Ende abgestützten Innenstab auf, dessen in das Gehäuse des Schaltkontaktes 34 ragendes anderes Ende unmittelbar auf einen Druckpunkt des als Schnappschalter ausgebildeten Schaltkontaktes wirkt. Der Temperaturfühler 35 bzw. 35a bzw. 35b ist, wie die Fig. 1 und 2 zeigen, im Bereich des Zentrums des Heizwiderstandes 5 bzw. des Kochfeldes zwischen der Vorderseite 21 des Trägers 4 und der Innenseite 3 der Deckplatte 2 gegenüber diesen bzw. allen Teilen berührungsfrei und parallel zur Deckplatte angeordnet. Er befindet sich unmittelbar benachbart zum Außenumfang der Abdekkung 23 bzw. 23a und näher bei der Deckplatte 2 als bei der Vorderseite 21 des Trägers 4, wobei er im wesentlichen tangential zu einem um die Mittelachse des Strahlheizkörpers 1 bzw. 1a gelegten Kreis liegt, dessen Durchmesser etwa in der Größenordnung des Durchmessers der kleinsten Spiralwindung des Heizwiderstandes 5 bzw. 5a liegt bzw. demgegenüber kleiner und gegenüber dem Durchmesser der Abdeckung 23 bzw. 23a geringfügig größer ist. Im Falle der Ausbildung nach Fig. 1 liegt der Temperaturfühler 35 im Bereich einer Seite des ringförmigen Lichtaustrittsschlitzes. Der Temperaturfühler 35 durchsetzt den Rand 11 des Isolierkörpers 9 sowie den Rand der Trägerschale 8 des Trägers 4, wobei unmittelbar an der Außenseite dieses Randes und an demselben gehaltert das Schaltergehäuse bzw. der Schaltkopf des temperaturabhängig arbeitenden Schaltkontaktes 34 vorgesehen ist. Bei einem Anschluß der Lichtquelle 13b gemäß Fig. 3 wird die Lichtquelle 13b im Arbeitstakt des Schaltkontaktes 34 an- und ausgeschaltet. Es ist aber auch denkbar, die dem Schaltkontakt 34 zugehörige Zuleitung der Lichtquelle 13b an die Zuleitung zwischen den Schaltkontakten 31, 34 oder ihre andere Zuleitung an den nicht geschalteten Netzanschluß anzuschließen, wobei im ersten Fall der Schaltkontakt 34 nicht wirksam ist. Bei den genannten Anschlußmöglichkeiten ergibt sich der wesentliche Vorteil äußerst kurzer, vollständig in den Strahlheizkörper als Bestandteile der zugehörigen Baugruppe integrierter Anschlußleitungen.

Der Schaltkontakt 31 gemäß Fig. 3 ist beispielsweise Bestandteil einer als Ein- und Ausschalter oder als Mehrtaktschalter ausgebildeten elektrischen Betätigungseinrichtungen 36 für den Strahlheizkörper 1b. Diese Betätigungseinrichtung 36 kann beispielsweise über einen am Ende einer Schaltwelle angeordneten Betätigungsknopf 37 von Hand betätigt werden. Bei der Ausbildung nach Fig. 4 kann die Betätigungseinrichtung 36c statt eines Leistungssteuergerätes bzw. eines taktenden Schalters auch ein Temperaturregler sein, dessen Schaltkontakt 31c für den Heizwiderstand 5c in Abhängigkeit von der mit dem Betätigungsknopf 37c eingestellten Solltemperatur über ein temperaturabhängiges Fühlersystem, insbesondere ein hydraulisches Ausdehnungssystem ein-und ausgeschaltet wird. Dieses Fühlersystem weist beispielsweise einen rohrförmigen, im Erhitzungsbereich des Heizwiderstandes 5c angeordneten und mit einer Ausdehnungsflüssigkeit gefüllten Temperaturfühler 38 auf, der über eine Kapillarleitung 39 an ein Ausdehnungsorgan 40, beispielsweise eine Druckdose der Betätigungseinrichtung 36 angeschlossen ist, welches auf den Schaltkontakt 31c wirkt. Die Betätigungseinrichtung 36 weist ferner einen Signalkontakt 41 auf, der als Ein-und Ausschalter ausgebildet und außer in der "Null"-Stellung der Schaltwelle geschlossen ist. Dieser Signalkontakt 41 liegt in einer der beiden Zuleitungen zur Lichtquelle 13c.

Zusätzlich zu der beschriebenen Ausbildung oder statt dessen kann die Lichtquelle 13c auch über einen Heißmeldekontakt 42 gesteuert werden, der zweckmäßig in Parallelschaltung derselben Zuleitung wie der Signalkontakt 41 zugeordnet ist. Der, vorzugsweise vom selben T emperaturfühler wie der Schaltkontakt 34 beeinflußte und insofern durch einen weiteren Kontakt desselben Schaltkopfes gebildete Heißmeldekontakt 42 ist vom zugehörigen Temperaturfühler so beeinflußt, daß er nur unterhalb einer vorbestimmten Temperatur des Strahlheizkörpers geöffnet und darüber ansonsten geschlossen ist. Wird der Signalkontakt 41 durch Abschalten des noch heißen Strahlheizkörpers geöffnet, so bleibt der Heißmeldekontakt 42 bis zur vorbestimmten Abkühlung des Strahlheizkörpers bzw. des zugehörigen Kochfeldes der Deckplatte 2 geschlossen und die Lichtquelle 13c liegt somit trotz geöffneten Signalkontaktes 41 weiter an Spannung an und leuchtet. Erst wenn die vorbestimmte Temperatur unterschritten wird, öffnet auch der Heißmeldekontakt 42, so daß dann die Lichtquelle 13c erlischt. Um eine Unterscheidung zu ermöglichen, ob die Lichtquelle 13c den eingeschalteten Zustand des Heizwiderstandes 5c oder lediglich den Heißzustand des Kochfeldes anzeigt, werden über die beiden, einerseits dem Signalkontakt 41 und andererseits dem Heißmeldekontakt 42 zugehörigen Zuleitungen gesonderte Spannungen, insbesondere über die Zuleitung des Heiß meldekontaktes 42 eine geringere Spannung geführt. Dadurch leuchtet die Lichtquelle 13c zur Unterscheidung in einem Fall heller und im anderen Fall weniger hell. Als Spannungsverminderer kann in einfacher Weise in die zugehörige Zuleitung eine Diode 43 geschaltet werden.

Bei der Ausführungsform nach Fig. 4 ist für die Lichtquelle 13c eine von dem Heizwiderstand 5c gesonderte Spannungsversorgung vorgesehen, die im Niedervoltbereich von beispielsweise 6 oder 12 Volt liegt und über einen geeigneten Spannungsverminderer an das Netz angeschlossen ist. Als Spannungsverminderer kann ein Transformator 44, eine einfache Phasenanschnitt-Steuerung oder können Kondensatoren als Vorwiderstände verwendet werden.

Wie Fig. 5 zeigt, können der Signalkontakt 41d und der Heißmeldekontakt 42d auch gesonderte Lichtquellen bzw. gesonderte Birnen oder gesonderte Glühfäden 15d schalten, die nach Art einer Zweifadenlampe in einem gemeinsamen Kolben 16d angeordnet sind. Bei jeder dieser Ausbildungen besteht die Möglichkeit einer sehr guten Unterscheidbarkeit zwischen dem Heißmeldezustand und dem Einschaltzustand des Heizwiderstandes.

Im Falle der Ausbildung nach Fig. 2 kann auch der Umfangsrand der Abdeckung 23a, ggf. ohne gesonderte Lichtdurchbrüche, so dünnwandig ausgebildet sein, daß er hinreichend transluzent ist, um eine gute Ausleuchtung des Heizfeldes zu gewährleisten. Sind Lichtdurchtrittsöffnungen vorgesehen, so können diese als Entlüftungsöffnungen für den Lampenraum mitwirken.

## Patentansprüche

1. Strahlheizkörper (1) zur Anordnung an der Innenseite (3) einer insbesondere aus Glaskeramik bestehenden Deckplatte (2), mit einem Träger (4) für mindestens einen langgestreckten, im wesentlichen in einer zur Deckplatte (2) etwa parallelen Ebene (20) an einer der Deckplatte (2) zugekehrten Vorderseite (21) liegenden Heizwiderstand (5), insbesondere wenigstens eine im wesentlichen freiliegende Heizwendel (6, 7), und mit einer als zusätzliche Anzeigeeinrichtung (12) geschalteten elektrischen Lichtquelle (13), die innerhalb des Außenumfanges des Trägers (4) vorgesehen ist, dadurch gekennzeichnet, daß mindestens eine derartige Lichtquelle (13) wenigstens annähernd bis in den Bereich der Ebene (20) des Heizwiderstandes (5) reichend angeordnet ist.

2. Strahlheizkörper nach Anspruch 1, dadurch gekennzeichnet, daß die Lichtquelle (13) mindestens über die Ebene der Vorderseite (21) des Trägers (4) vorsteht und daß vorzugsweise mindestens ein transluzent verkapselter Glühfaden (15) der Lichtquelle (13) zwischen dieser Vorderseite (21) und der Deckplatte (2), insbesondere näher bei der Vorderseite (21) liegt.

3. Strahlheizkörper nach Anspruch 1 oder 2, dadurch gekennzeichnet, daß zwischen der Lichtquelle (13) und der Deckplatte (2) eine benachbart zu wenigstens einem der beiden durch die Deckplatte (2) und die Lichtquelle (13) gebildeten Bauteile liegende, gegenüber der Außenweite der Lichtquelle (13) größere Abdeckung (23) angeordnet ist, die insbesondere wenigstens teilweise plattenförmig und höchstens etwa so dick wie die Deckplatte (2) ist.

4. Strahlheizkörper nach einem der vorhergehenden Ansprüche, dadurch gekennzeichnet, daß eine Abdeckung (23) einen die Lichtquelle (13a) wenigstens teilweise umgebenden Rand aufweist, haubenförmig ausgebildet ist und vorzugsweise im Rand mindestens eine Lichtdurchtrittsöffnung (29) aufweist.

5. Strahlheizkörper nach einem der vorhergehenden Ansprüche, dadurch gekennzeichnet, daß eine Abdeckung (23, 23a) für die Lichtquelle (13, 13a) aus einem keramikfaserhaltigen Isolierwerkstoff, zum Beispiel aus demselben Isolierwerkstoff wie ein den Heizwiderstand (5a) tragender Isolierkörper (9a) des Trägers (4a), besteht und vorzugsweise einteilig mit dem Isolierkörper (9a) ausgebildet ist.

6. Strahlheizkörper nach einem der vorhergehenden Ansprüche, dadurch gekennzeichnet, daß die Lichtquelle (13) durch eine Schwachstrom-Lampe, insbesondere eine zur Deckplatte (2) rechtwinklig angeordnete Halogenbirne (14), gebildet ist, die mit einem Stecksockel in eine höchstens geringfügig über die Rückseite (22) des Trägers (4) vorstehende Steckfassung (18) eingesetzt ist.

7. Strahlheizkörper nach einem der vorhergehenden Ansprüche, dadurch gekennzeichnet, daß eine wenigstens einen Belüftungs-Schacht (28) aufweisende Kühleinrichtung (27) für die Lichtquelle (13) vorgesehen ist, deren Schacht (28) vorzuggsweise die Lichtquelle (13) mit Abstand umgibt, den Träger (4) von der Rückseite (22) bis zur Vorderseite (21) durchsetzt und in Richtung zur Rückseite (22a) des Trägers (4a) im Querschnitt erweitert ist.

8. Strahlheizkörper nach einem der vorhergehenden Ansprüche, gekennzeichnet durch eine für die Lichtquelle (13) vorgesehene Lichtleiteinrichtung (25), die zur Lichtleitung in wenigstens einer von Richtungen ausgebildet ist, welche durch eine Richtung etwa parallel zur Deckplatte (2) und eine Richtung gegen den Innenumfang eines den Heizwiderstand (5) umgebenden, wenigstens annähernd bis zur Deckplatte (2) reichenden Träger-Randes (11) definiert sind und daß die Lichtleiteinrichtung (25) vorzuggsweise durch Profilierung des Isolierkörpers (9) gebildet ist.

9. Strahlheizkörper nach einem der vorhergehenden Ansprüche, dadurch gekennzeichnet, daß die Lichtquelle (13b) unmittelbar mit den Schaltkontakten (31) für den Heizwiderstand (5b) geschaltet und parallel zum Heizwiderstand (5b) angeschlossen ist, wobei insbesondere mindestens ein Spannungsabgriff potentiometerartig unmittelbar am Heizwiderstand (5b) vorgesehen ist.

10. Strahlheizkörper nach einem der vorhergehenden Ansprüche, dadurch gekennzeichnet, daß die Lichtquelle (13c) über mindestens einen von den Schaltkontakten (31c) für den Heizwiderstand (5c) gesonderten Nebenkontakt, nämlich mindestens einen von Kontakten geschaltet ist, die durch einen mit der Einschalteinrichtung (36c) zu betätigenden Signal kontakt (41) und einen von einem Temperaturfühler betätigten Heißmeldekontakt (42) gebildet sind.

11. Strahlheizkörper nach einem der vorhergehenden Ansprüche, dadurch gekennzeichnet, daß die Lichtquelle (13c, 13d) in mindestens zwei Schaltstufen von unterschiedlicher Helligkeit geschaltet ist, wobei vorzugsweise eine Schaltstufe mit dem Heizwiderstand (5c) und die andere Schaltstufe mit dem Heißmeldekontakt (42) geschaltet ist, der in einer zum Signalkontakt (41) parallel geschalteten Leitung angeordnet ist.

12. Strahlheizkörper nach Anspruch 11, dadurch gekennzeichnet, daß eine, insbesondere die vom Heißmeldekontakt (42 bzw. 42d) geschaltete Schaltstufe eine über eine Diode (43) oder dergleichen gesteuerte geringere Helligkeit desselben Glühfadens als die andere Schaltstufe aufweist.

13. Strahlheizkörper nach Anspruch 11 oder 12, dadurch gekennzeichnet, daß mindestens zwei Schaltstufen gesonderten Glühfäden (15d) zugeordnet sind, die vorzugsweise in einem gemeinsamen Kolben (16d) der als Mehrfadenlampe ausgebildeten Lichtquelle (13d) angeordnet sind.

## Claims

1. Radiant heater (1) for placing on the inside (3) of an in particular glass ceramic top plate (2), with a support (4) for at least one elongated heating resistor (5) substantially located in a plane (20) approximately parallel to top plate (2) and located on a front side (21) facing the top plate (2) and in particular at least one substantially exposed heater coil (6, 7) and with an electric light source (13) connected as an additional indicating device (12) located in the vicinity of the support (4), characterized in that at least one such light source (13) is arranged so as to extend at least approximately into the vicinity of the plane (20) of the heating resistor (5).

2. Radiant heater according to claim 1, characterized in that the light source (13) projects at least over the plane of the front side (21) of the support (4) and that preferably at least one translucent, encapsulated filament (15) of the light source (13) is located between said front side (21) and the top plate (2), particularly nearer to the front side (21).

3. Radiant heater according to claims 1 or 2, characterized in that between the light source (13) and the top plate (2) is provided a cover (23), which is larger than the external diameter of the light source (13) and positioned adjacent to at least one of the two components formed by the top plate (2) and the light source (13), said cover being preferably at least partly plate-like and at the most is roughly as thick as the top plate (2).

4. Radiant heater according to one of the preceding claims, characterized in that the cover (23) has a rim at least partly surrounding the light source (13a) and which is dome-shaped and, preferably in the rim is provided with at least one light passage opening (29).

5. Radiant heater according to one of the preceding claims, characterized in that the cover (23, 23a), for the light source (13, 13a) is constructed from ceramic fibre-containing insulating material, e.g. the same insulating material as an insulator (9a) of the support (4a) carrying the heating resistor (5a) and is preferably in one piece with the insulator (9a).

6. Radiant heater according to one of the preceding claims, characterized in that the light source (13) is formed by a weak current lamp, particularly a tungsten-halogen bulb (14) arranged at right angles to top plate (2) and which is inserted with a base in a socket (18) at the most projecting slightly over the back (22) of the support (4).

7. Radiant heater according to one of the preceding claims, characterized in that for the light source (13) is provided a cooling means (27) having at least one ventilation shaft (28), which preferably surrounds the light source (13) in spaced manner, passes through the support (4) from the back (22) to the front (21) and is cross-sectionally widened in the direction of the back (22a) of the support (4a).

8. Radiant heater according to one of the preceding claims, characterized by a light guidance means (25) provided for the light source (13), constructed for light guidance in at least one of the directions which are defined by a direction approximately parallel to top plate (2) and a direction against the inner circumference of a support rim (11) at least approximately extending up to top plate (2) and surrounding the heating resistor (5) and which is preferably formed by profiling the insulator (9).

9. Radiant heater according to one of the preceding claims, characterized in that the light source (13b) is directly connected to switching contacts (31) for the heating resistor (5b) and is connected parallel to heating resistor (5b) and in particular at least one voltage tap is provided in potentiometer-like manner directly on the heating resistor (5b).

10. Radiant heater according to one of the preceding claims characterized in that the light source (13c) is switched by means of at least one subsidiary contact separate from the switching contacts (31c) for the heating resistor (5c), namely at least one of the contacts formed by a signal contact (41) operated by the switching device (36c) and a hot warning contact (42) operated by a temperature sensor.

11. Radiant heater according to one of the preceding claims, characterized in that the light source (13c, 13d) is switched in at least two switch positions having different brightness levels, one switch position preferably being switched with the heating resistor (5c) and the other switch position with the hot warning contact (42) arranged in a line parallel to the signal contact (41).

12. Radiant heater according to claim 11, characterized in that one switch position, particularly that switched by the hot warning contact (42 or 42d) has a lower brightness of the same filament controlled by means of a diode (43) or the like than the other switch position.

13. Radiant heater according to claims 11 or 12, characterized in that with at least two switch positions are associated separate filaments (15d), which are preferably arranged in a common envelope (16d) of the light source (13d) constructed as a multifilament lamp.

## Revendications

1. Elément thermique à rayonnement (1) à placer sur la face intérieure (3) d'une plaque de couverture (2) en particulier en vitrocéramique, comprenant un support (4) pour au moins une résistance chauffante (5) allongée, en particulier un boudin (6, 7) sensiblement dénudé, étendue en longueur autant dire dans un plan (20) plus ou moins parallèle à la plaque de couverture (2) sur une face avant (21) orientée vers la plaque de couverture (2), et une source lumineuse (13) électrique connectée en tant que dispositif indicateur (12) supplémentaire prévue à l'intérieur de la surface extérieure du support (4), caractérisé en ce qu'au moins une source lumineuse (13) de ce genre s'étend pratiquement jusque dans la zone du plan (20) de la résistance chauffante (5).

2. Elément thermique à rayonnement suivant la revendication 1, caractérisé en ce que la source lumineuse (13) forme une saillie au moins par rapport au plan de la face avant (21) du support (4) et en ce que de préférence au moins un filament incandescent (15) à blindage translucide de la source lumineuse (13) occupe une position intermédiaire entre cette face avant (21) et la plaque de couverture (2), en particulier plus près de la face avant (21).

3. Elément thermique à rayonnement suivant la revendication 1 ou 2, caractérisé en ce qu'entre la source lumineuse (13) et la plaque de couverture (2) est disposée une garniture (23) adjacente à au moins l'un des deux éléments formés par la plaque de couverture (2) et la source lumineuse (13), plus grande que le diamètre extérieur de la source lumineuse (13), qui est réalisée en particulier au moins partiellement en forme de plaque et présente une épaisseur maximale à peu près égale à celle de la plaque de couverture (2).

4. Elément thermique à rayonnement suivant l'une quelconque des revendications précédentes, caractérisé en ce qu'une garniture (23) présente un rebord entourant au moins partiellement la source lumineuse (13a), est réalisée sous forme de hotte et présente au moins une ouverture (29) de passage de la lumière, de préférence en son rebord.

5. Elément thermique à rayonnement suivant l'une quelconque des revendications précédentes, caractérisé en ce qu'une garniture (23, 23a) pour la source lumineuse (13, 13a) est fabriquée en matière isolante à base de fibres céramiques, par exemple dans la même matière qu'un corps isolant (9a) du support (4a) qui porte la résistance chauffante (5a), et est réalisée de préférence d'un seul tenant avec le corps isolant (9a).

6. Elément thermique à rayonnement suivant l'une quelconque des revendications précédentes, caractérisé en ce que la source lumineuse (13) est formée par une lampe à faible intensité, en particulier une ampoule halogène (14) agencée à angle droit par rapport à la plaque de couverture (2), enfoncée avec un socle dans une douille (18) qui ne dépasse que très légèrement, au maximum, de la face arrière (22) du support (4).

7. Elément thermique à rayonnement suivant l'une quelconque des revendications précédentes, caractérisé en ce qu'est prévu un dispositif de refroidissement (27) de la source lumineuse (13) qui présente au moins une cheminée d'aération (20) et dont la cheminée (28) enveloppe avec un certain espacement la source lumineuse (13), traverse le support (4) de la face arrière (22) à la face avant (21) et a une section transversale qui va en s'évasant dans la direction de la face arrière (22a) du support (4a).

8. Elément thermique à rayonnement suivant l'une quelconque des revendications précédentes, caractérisé par un dispositif de guidage de la lumière (25) destiné à la source lumineuse (13), qui est adapté pour orienter la lumière dans au moins l'une de deux directions définies par une direction plus ou moins parallèle à la plaque de couverture (2) et par une direction allant vers la surface intérieure d'un rebord (11) du support enveloppant la résistance chauffante (5) et s'étendant au moins approximativement jusqu'à la plaque de couverture (2), et en ce que le dispositif de guidage de la lumière (25) est réalisé de préférence par profilage du corps isolant (9).

9. Elément thermique à rayonnement suivant l'une quelconque des revendications précédentes, caractérisé en ce que la source lumineuse (13b) est commutée directement avec les contacts de commutation de commande (31) pour la résistance chauffante (5b) et est couplée en parallèle à la résistance chauffante (5b), au moins une prise de tension, en particulier en forme de potentiomètre, étant prévue directement sur la résistance chauffante (5b).

10. Elément thermique à rayonnement suivant l'une quelconque des revendications précédentes, caractérisé en ce que la source lumineuse (13c) est commutée avec au moins un contact secondaire distinct des contacts de commutation de commande (31c) pour la résistance chauffante (5c), c'est-à-dire au moins l'un des contacts qui consistent en un contact de signalisation (41) à activer avec le commutateur de mise en marche (36c) et en un contact de signalisation de montée en chaleur (42) activé par une sonde de température.

11. Elément thermique à rayonnement suivant l'une quelconque des revendications précédentes, caractérisé en ce que la source lumineuse (13c, 13d) est commutée suivant au moins deux paliers de clarté différente, un palier de clarté étant de préférence commandé par la résistance chauffante (5c), et l'autre par le contact de signalisation de montée en chaleur (42) installé dans une conduite montée en parallèle avec le contact de signalisation (41).

12. Elément thermique à rayonnement suivant la revendication 11, caractérisé en ce qu'un palier de clarté, en particulier celui commandé par le contact de signalisation de montée en chaleur (42 ou 42d) présente une intensité lumineuse du même filament commandée par une diode (43) ou similaire, inférieure à celle de l'autre palier de clarté.

13. Elément thermique à rayonnement suivant la revendication 11 ou 12, caractérisé en ce que deux paliers de clarté sont destinés à des filaments (15d) distincts qui sont disposés de préférence dans une ampoule (16d) commune de la source lumineuse (13d) matérialisée par une lampe à plusieurs filaments.
